# EUROPÄISCHE PATENTANMELDUNG

(11) **EP 0 839 755 A2**
(43) Veröffentlichungstag der Anmeldung: **06.05.1998**
(21) Anmeldenummer: 97117935.3
(22) Anmeldetag: 16.10.1997
(51) Int. Cl.: B66B 13/18

(54) **Vorrichtung zur Verriegelung einer Kabinentür eines Aufzuges**

(30) Priorität: 04.11.1996 DE 19645436
(71) Anmelder: INVENTIO AG, CH-6052 Hergiswil (CH)
(72) Erfinder: Graebner, Bodo, Dipl.-Ing., 6034 Inwil (CH)

(57) **Zusammenfassung**

Bei dieser Vorrichtung zur Verriegelung einer Kabinentür ist ein erster Schalter (3) zur Detektion einer Entriegelungszone vorgesehen, der in Reihe mit einem elektrisch betätigbaren zweiten Schalter (4) zur Ausführung von Aufzugssteuerbefehlen geschaltet ist, der in Reihe mit einer Verriegelungseinrichtung (5) zur Verriegelung der Kabinentür geschaltet ist und die Verriegelungseinrichtung (5) an eine mittels der Schalter (3, 4) schaltbare Stromversorgung (1) angeschlossen ist, wobei bei Ausfall der Stromversorgung (1) eine Pufferbatterie (2) zur Speisung der Verriegelungseinrichtung (5) vorgesehen ist.

## Beschreibung

Die Erfindung betrifft eine Vorrichtung zur Verriegelung einer Kabinentür eines Aufzuges bestehend aus Elementen zur Erzeugung von Schachtinformation und aus Elementen zur Verriegelung der Kabinentür.

Aus der Patentschrift US 3 200 905 ist ein Sicherheitskreis für eine Aufzugsanlage bekannt geworden, bei dem der Motorkreis für den Aufzugsmotor in Abhängigkeit von Türschaltern und Stockwerkschaltern geschlossen und geöffnet wird. Mittels der Stockwerktüren betätigbare Nockenschalter schalten Türriegel betätigende Spulen ein und aus, wobei die Stellung der Türriegel von einen Sicherheitskreis bildenden Schaltern überwacht wird. Mittels der Kabine betätigbare Stockwerkschalter erfassen die Lage der Kabine auf dem Stockwerken.

Ein Nachteil der bekannten Einrichtung liegt darin, dass sich die Aufzugstüren der sich auf dem Stockwerk befindlichen Aufzugskabine bei Stromausfall nicht öffnen lassen.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Vorrichtung zu schaffen, die von der mechanischen Konstruktion der Tür unabhängig ist.

Die durch die Erfindung erreichten Vorteile sind im wesentlichen darin zu sehen, dass der Schaltzustand der Vorrichtung ausschliesslich von elektrischen Komponenten bestimmt wird und damit unabhängig von der mechanischen Konstruktion der Tür ist. Aufgrund der Unabhängigkeit von der mechanischen Konstruktion kann die Vorrichtung für jede beliebige Kabinentür verwendet werden, was insbesondere im Modernisierungbereich ein entscheidender Vorteil ist.

Im folgenden wird die Erfindung anhand von lediglich einen Ausführungsweg darstellenden Zeichnungen näher erläutert. Es zeigen:
- Fig. 1: einen erfindungsgemässe Vorrichtung zur Verriegelung einer Aufzugstür,
- Fig. 2: einen Liftschacht mit einer Entriegelungszone bei der Einfahrt auf ein Stockwerk einer in Abwärtsfahrt befindlichen Aufzugskabine,
- Fig. 3: einen Liftschacht mit einer Entriegelungszone bei der Einfahrt auf ein Stockwerk einer in Aufwärtsfahrt befindlichen Aufzugskabine,
- Fig. 4: den Schaltzustand der Vorrichtung bei zwischen den Stockwerken fahrender Aufzugskabine und verriegelter Kabinentür,
- Fig. 5: den Schaltzustand der Vorrichtung bei auf einem Stockwerk durchfahrender Aufzugskabine und verriegelter Kabinentür,
- Fig. 6: den Schaltzustand der Vorrichtung bei Stromausfall und sich zwischen den Stockwerken befindlicher Aufzugskabine mit verriegelter Kabinentür,
- Fig. 7: den Schaltzustand der Vorrichtung bei Stromausfall und auf einem Stockwerk stehender Aufzugskabine mit entriegelter Kabinentür und
- Fig. 8: den Schaltzustand der Vorrichtung bei auf ein Stockwerk einfahrender Aufzugskabine mit entriegelter Kabinentür.

In den Fig. 1 bis 8 ist mit 1 eine Stromversorgung zur Speisung der einen Sicherheitskreis aufweisenden Vorrichtung bezeichnet. Die Stromversorgung 1 ist an Klemmen +, - des Sicherheitskreises angeschlossen. Bei Ausfall der Stromversorgung 1 übernimmt eine Pufferbatterie 2 unterbrechungsfrei die Speisung des Sicherheitskreises. Der Ladezustand der Pufferbatterie 2 wird permanent überwacht. Ein beispielsweise magnetisch betätigbarer erster an einer nicht dargestellten Aufzugskabine angeordneter Schalter 3 ist mit einem elektrisch betätigbaren zweiten Schalter 4 in Reihe geschaltet. Die Schaltung entspricht in ihrer Gesamtfunktion einem logischen UND-Glied. Falls beide Schalter 3, 4 geschlossen sind, entriegelt eine Verriegelungseinrichtung 5, beispielsweise ein elektromagnetisch betätigbarer Türriegel, eine nicht dargestellte Kabinentür.

Anstelle des magnetisch betätigbaren Schalters 3 kann beispielsweise auch ein induktiver oder kapazitiver Näherungsschalter und anstelle des elektrisch betätigbaren Schalters 4 kann auch ein elektronischer Schalter, beispielsweise ein Schalttransistor verwendet werden.

Fig. 2 und 3 zeigen einen Aufzugsschacht 6 mit einer Schachtwand 7, an der ein erster Magnet 8 und ein zweiter Magnet 9 angeordnet sind. Durch den Abstand der beiden Magnete 8, 9 wird eine Entriegelungszone 10 definiert, in der die Entriegelung der Kabinentür erlaubt ist. Kurz bevor die Aufzugskabine beim Einfahren das Stockwerkniveau erreicht hat, wird der Entriegelungsvorgang eingeleitet, sodass beim Erreichen des Stockwerkniveaus die Türen ohne Zeitverzug geöffnet werden können. Die Einleitung des Entriegelungsvorganges wird durch die Lage der Magnete 8, 9 bestimmt, wobei der erste Magnet 8 bei abwärtsfahrender in die Entriegelungszone 10 eintretender Aufzugskabine den ersten Schalter 3 schliesst und der zweite Magnet 9 bei abwärtsfahrender die Entriegelungszone 10 verlassender Aufzugskabine den ersten Schalter 3 öffnet. In Fig. 3 sind die Schaltzustände des ersten Schalters 3 bei aufwärtsfahrender in die Entriegelungszone 10 eintretender und die Entriegelungszone 10 verlassender Aufzugskabine dargestellt.

Der erste Schalter 3 liefert die Information, ob sich die Aufzugskabine ausserhalb oder innerhalb der Entriegelungszone 10 befindet. Beim Einfahren der Aufzugskabine in die Entriegelungszone 10 wird der erste Schalter 3 geschlossen und beim Verlassen wieder geöffnet. Der erste Schalter 3 ist innerhalb der auf jedem Stockwerk vorhandenen Entriegelungszone 10 immer geschlossen und ausserhalb der Entriegelungszone 10 zwischen den Stockwerken immer geöffnet.

Die Polarität des ersten Magneten 8 ist in Fig. 2 und 3 mit + bezeichnet und markiert in Abwärtsrichtung AB der Aufzugskabine den Anfang der Entriegelungszone 10 und in Aufwärtsrichtung AUF der Aufzugskabine das Ende der Entriegelungszone 10. Die Polarität des zweiten Magneten 9 ist in Fig. 2 und 3 mit - bezeichnet und markiert in Abwärtsrichtung der Aufzugskabine das Ende der Entriegelungszone 10 und in Aufwärtsrichtung der Aufzugskabine den Anfang der Entriegelungszone 10. Derartige Magnetschaltersysteme werden üblicherweise zur Erzeugung von Schachtinformation verwendet.

Der zweite Schalter 4 ist ein elektrisch betätigbarer Schalter, beispielsweise ein Relaisschalter. Er ist solange geöffnet wie die Relaisspannung vorhanden ist. Bei ungewolltem Stromausfall oder bei gewolltem Abschalten der Relaisspannung durch das Steuersignal "Tür auf" der Aufzugssteuerung wird der zweite Schalter 4 geschlossen.

Die elektrische Verriegelungseinrichtung 5 verriegelt im spannungslosen Zustand die Kabinentür. Mit beaufschlagter Spannung entriegelt die Verriegelungseinrichtung 5 die Kabinentür.

Wie in den Fig. 4 bis 8 gezeigt, ist der Sicherheitskreis als logisches UND-Glied aufgebaut. Nur wenn der erste Schalter 3 und der zweite Schalter 4 geschlossen sind, kann die Verriegelungseinrichtung 5 die Kabinentür entriegeln. Ist einer der beiden Schalter 3, 4 oder beide offen, so bleibt die Kabinentür verriegelt.

Fig. 4 zeigt den Schaltzustand des Sicherheitskreises bei fahrender Aufzugskabine zwischen den Stockwerken und bei Normalbetrieb der Stromversorgung 1. Der erste Schalter 3 ist beim Verlassen der Entriegelungszone 10 geöffnet worden. Der zweite Schalter 4 ist geöffnet, weil kein Steuersignal "Tür auf" der Aufzugssteuerung ansteht. Die Verriegelungseinrichtung 5 ist daher spannungslos und die Kabinentür verriegelt.

Fig. 5 zeigt den Schaltzustand des Sicherheitskreises bei auf dem Stockwerk durchfahrender Aufzugskabine und bei Normalbetrieb der Stromversorgung 1. Die Aufzugskabine befindet sich in der Entriegelungszone 10. Der erste Schalter 3 ist vom ersten Magneten 8 bzw. zweiten Magneten 9 geschlossen worden. Der zweite Schalter 4 ist geöffnet, weil kein Steuersignal "Tür auf" der Aufzugssteuerung ansteht. Die Verriegelungseinrichtung 5 ist daher spannungslos und die Kabinentür verriegelt.

Fig. 6 zeigt den Schaltzustand des Sicherheitskreises bei sich zwischen zwei Stockwerken ausserhalb der Entriegelungszone 10 befindlicher Aufzugskabine und bei Ausfall der Stromversorgung 1. Die Pufferbatterie 2 übernimmt unterbrechungsfrei die Funktion der Stromversorgung 1. Der erste Schalter 3 ist beim Verlassen der Entriegelungszone 10 vom ersten Magneten 8 bzw. zweiten Magneten 9 geöffnet worden. Der zweite Schalter 4 ist geschlossen, weil Stromausfall in der Aufzugssteuerung herrscht. Die Verriegelungseinrichtung 5 ist daher spannungslos und die Kabinentür verriegelt.

Fig. 7 zeigt den Schaltzustand des Sicherheitskreises bei sich auf dem Stockwerk innerhalb der Entriegelungszone 10 befindlicher Aufzugskabine und bei Ausfall der Stromversorgung 1. Die Pufferbatterie 2 übernimmt unterbrechungsfrei die Funktion der Stromversorgung 2. Der erste Schalter 3 ist beim Einfahren in die Entriegelungszone 10 vom ersten Magneten 8 bzw. zweiten Magneten 9 geschlossen worden. Der zweite Schalter 4 ist geschlossen, weil Stromausfall in der Aufzugssteuerung herrscht. An der Verriegelungseinrichtung 5 steht die Spannung der Pufferbatterie 2 an, die Kabinentür ist daher entriegelt.

Fig. 8 zeigt den Schaltzustand des Sicherheitskreises bei sich auf dem Stockwerk innerhalb der Entriegelungszone 10 befindlicher Aufzugskabine und bei Normalbetrieb der Stromversorgung 1. Der erste Schalter 3 ist beim Einfahren in die Entriegelungszone 10 vom ersten Magneten 8 bzw. zweiten Magneten 9 geschlossen worden. Der zweite Schalter 4 ist geschlossen, weil ein Steuersignal "Tür auf" der Aufzugssteuerung ansteht. An der Verriegelungseinrichtung 5 steht die Spannung der Stromversorgung 1 an, die Kabinentür ist daher entriegelt.

Aus den Fig. 4 bis 8 ist erkennbar, dass sich die Kabinentür unabhängig vom Betriebszustand der Aufzugsanlage innerhalb einer Entriegelungszone 10 auch bei Stromausfall öffnen lässt. Damit ist die Sicherheit der Aufzugsbenutzer in jedem Fall gewährleistet.

## Patentansprüche

1. Vorrichtung zur Verriegelung einer Kabinentür eines Aufzuges bestehend aus Elementen zur Erzeugung von Schachtinformation und aus Elementen zur Verriegelung der Kabinentür,
dadurch gekennzeichnet,
dass ein erster Schalter (3) zur Detektion einer Entriegelungszone (10) vorgesehen ist, der in Reihe mit einem zweiten Schalter (4) zur Ausführung von Aufzugssteuerbefehlen geschaltet ist, der in Reihe mit einer Verriegelungseinrichtung (5) zur Verriegelung der Kabinentür geschaltet ist und die Verriegelungseinrichtung (5) an eine mittels der Schalter (3, 4) schaltbare Stromversorgung (1) angeschlossen ist.

2. Vorrichtung nach Anspruch 1,
dadurch gekennzeichnet,
dass bei Ausfall der Stromversorgung (1) eine Pufferbatterie (2) zur Speisung der Verriegelungseinrichtung (5) vorgesehen ist.
